# EUROPÄISCHE PATENTSCHRIFT

(11) **EP 0 097 332 B1**
(45) Veröffentlichungstag und Bekanntmachung des Hinweises auf die Patenterteilung: **09.10.1985**
(21) Anmeldenummer: 83105890.4
(22) Anmeldetag: 16.06.1983
(51) Int. Cl.: F28C 3/16

(54) **Wirbelschicht-Wärmeaustauscher**
Heat exchanger with fluidised bed
Echangeur de chaleur à lit fluidisé

(30) Priorität: 19.06.1982 DE 3223047
(43) Veröffentlichungstag der Anmeldung: 04.01.1984
(73) Patentinhaber: Johannes Möller Hamburg GmbH & Co. KG, D-22767 Hamburg (DE)
(72) Erfinder: Möller, Hermann, Dr. Ing., D-2000 Hamburg 56 (DE); Pust, Jürgen, D-2000 Wedel/Holst (DE); Grabler, Gert, D-2000 Hamburg 92 (DE)
(74) Vertreter: Minetti, Ralf, Dipl.-Ing.

## Beschreibung

Die Erfindung betrifft einen Wirbelschicht-Wärmeaustauscher für fließfähige Schüttgüter, mit einem Behälter für das Schüttgut, der mit einem luftdurchlässigen Anströmboden versehen ist sowie mit einer regelbaren Einrichtung für die Gutzuführung. Ein derartiger Wirbelschicht-Wärmeaustauscher findet Anwendung für eine Wärmerückgewinnung in Verbindung mit der Abkühlung eines Schüttgutes oder auch für eine Aufheizung von einem Schüttgut zum Zwecke seiner leichteren Weiterverarbeitung. Insbesondere findet ein solcher Wärmeaustauscher Anwendung als ein Kühler für die Asche in einem Kraftwerk oder für die Kühlung eines anderen fluidisierbaren Massengutes wie eines Baustoffes wie Kalk, Gips oder Zement. Der Wärmeaustausch erfolgt dabei durch die Durchströmung des Schüttgutes mit einem Gas, insbesondere von Luft, das entweder von dem heißen Schüttgut aufgeheizt wird und dadurch die Wärme abführt oder das mit Schüttgut in heißem Zustand zugeleitet wird, um dieses aufzuheizen.

Ein derartiger Wärmeaustauscher ist nach der US-A-3 401 465 bekannt. Über dem Anströmboden sind drehbewegliche Verteilplatten angeordnet.

Das Problem bekannter Wärmeaustauscher liegt in dem Umstand, daß einige Materialien, insbesondere sehr feinkörnige Stoffe, sich weniger zum Fluidisieren eignen, weil sie beim Durchströmen der Luft Agglomerate bilden, die zu einer Klumpenbildung führen. Dadurch bilden sich beim Durchströmen Luftkanäle in dem Fließbett, durch welche die Luft hindurchströmt, ohne daß es zu einem gewünschten Wärmeaustausch kommt. Dies tritt insbesondere dann ein, wenn die Schichthöhe der Wirbelschicht relativ groß ist. Wird jedoch eine niedrige Wirbelschichthöhe gewählt, so bedarf es für einen größeren Wärmeaustausch eines relativ großen Behälters.

Aufgabe der Erfindung ist es, einen Wirbelschicht-Wärmeaustauscher zu schaffen, der einen besonders hohen Wärmeübergang zwischen Wirbelgas und Schüttgut bei geringen baulichen Abmessungen ermöglicht und damit eine nur geringe Verweildauer des Schüttgutes im Wärmeaustauscher.

Gemäß der Erfindung ist dafür vorgesehen, daß über dem Anströmboden Gitterroste angeordnet sind. Durch derartige Gitterroste wird insbesondere bei der Behandlung von schlecht fließfähigen Massengütern wie Gips, Kalk und ähnlichen Materialien die Ausbildung von Luftkanälen in der Wirbelschidt, durch welche die eingeleitete Luft ohne Aufwirbelung des Materials hindurch strömt, verhindert. Wenn über dem Anströmboden Gitterroste angeordnet sind, die drehbeweglich oder horizontal hin- und herbewegbar gelagert sind und gemeinsam mit einer motorisch angetriebenen Welle verbunden sind, läßt sich durch das Hin- und Herbewegen derartiger Gitterroste über dem Anströmboden in einer horizontalen Ebene die Ausbildung der unerwünschten Kanäle in besonders hohem Maße vermeiden. Dabei können auch Gitterroste übereinander angeordnet sein für den Fall, daß die Schichthöhe der Wirbelschicht relativ groß ist. Die Antriebskräfte für die Bewegung der Gitterroste sind in derartigen Fällen relativ klein, da die Wirbelschicht während der Fluidisierung physikalische Eigenschaften hat, die denen einer Ftüssigkeit ähnlich sind und damit der Bewegung der Gitterroste nur einen geringen Widerstand entgegen setzt.

Die regelbare Gutentnahmeeinrichtung weist vorteilhafterweise eine höhenverstellbare Stauwand auf, die gegebenenfalls durch einen Motor zu verstellen ist, um dadurch die Schichthöhe der Wirbelschicht des Fließbettes und damit auch die Verweilzeit des Schüttgutes im Wärmeaustauscher regeln zu können.

Während der Fluidisierung des Schüttgutes in der Wirbelschicht tritt regelmäßig auch ein Austrag von Feinteilen aus der Gesamtkornfraktion auf. Um diese nicht in einem Kreislauf dem Gutstrom in der Wirbelschichtkammer wieder zuzuführen, ist nach der Erfindung vorgesehen, daß der Behälter am Ausgang mit einem Vorentstauber versehen ist, der über eine Austragsleitung an eine Förderleitung hinter der Gutentnahmeeinrichtung angeschlossen ist, so daß die abgeschiedenen Feinteile erst dem Gutstrom bei oder nach verlassen des Behälters wieder zugeführt wird. Dadurch ergibt sich auch eine Vorreinigung des Gases, das danach einem Filter für seine Endreinigung zugeführt werden kann.

Es wurde weiterhin als vorteilhaft erkannt, wenn der Behälter unter dem Anströmboden in Kammern unterteilt ist, die unterschiedlich mit Luft zu beaufschlagen sind. Dadurch läßt sich beispielsweise am Anfang des Fließbettes mehr Luft in das Schüttgut einleiten als am Ausgang des Behälters im Hinblick darauf, daß am Eingang bzw. am Anfang des Fließbettes das Material enger aneinander haftet als im Verlauf der weiteren Wegstrecke.

Der Anströmboden braucht an sich nicht geneigt zu sein, denn wenn an der Eingabeseite des Behälters mehr Schüttgut eingegeben wird als zuvor an der Ausgabeseite ausgetreten ist und demzufolge die Höhe des Fließbettes an der Eingangsseite größer ist, so fließt das Schüttgut doch entsprechend einer Flüssigkeit auf dem horizontalen Boden durch den Behälter. Dennoch kann es nützlich sein, wenn der Boden in seiner Neigung verstellbar ist, um beispielsweise im Bedarfsfalle eine vollständige Entleerung des Behälters vornehmen zu können oder dem besonderen Grad der Fließfähigkeit eines Materiales Rechnung tragen zu können.

Ist die Aufheizung oder Abkühlung eines Materials beabsichtigt, das einen verhältnismäßig hohen Anteil an brennbaren Stoffen aufweist, so besteht die Möglichkeit der Verwendung eines inerten Gases bzw. eines nicht brennbaren Gases, das dann im Rückstrom vorzugsweise wieder verwandt wird. Dafür erfolgt zuvor eine Entreinigung und anschließend eine Rückkühlung oder Wiederaufheizung vor erneuter Einleitung in den Behälter.

Ausführungsbeispiele der Erfindung sind nachstehend unter Bezugnahme auf eine Zeichnung erläutert. Darin zeigen :
Figur 1 ein Wirbelschicht-Wärmeaustauscher in schematischer Darstellung ;
Figur 2 den unteren Teil des Behälters mit schwenkbar gelagertem Anströmboden ;
Figur 3 einen Teilquerschnitt vom Behälter mit verschiedenartiger Anordnung von Trennwänden ;
Figur 4 einen Teilquerschnitt vom Behälter mit gebogenen Trennwänden und
Figur 5 einen Schnitt durch den Behälter mit schwenkbarem Gitterrost;

Der in Figur 1 wiedergegebene Wirbelschicht-Wärmeaustauscher für fließfähige Schüttgüter besitzt einen kastenförmigen Behälter 25, der an der Eingangsseite für das zu fluidisierende Schüttgut mit einer Gutzuführungseinrichtung 1 versehen ist. Diese besitzt ein Schleusenrad über welches das zu bearbeitende Material entsprechend dem Pfeil in den Behälter 25 dosiert zugegeben wird. Das Dosierrad ist von einem Motor « M regelbar anzutreiben.

Das Schüttgut gelangt auf einen luftdurchlässigen Anströmboden 3, der aus einem porösen Material wie beispielsweise Sintermetall besteht, oder beispielsweise aus einem Gewebe, das zwar Luft durchläßt, jedoch verhindert, daß das Schüttgut durch den Boden hindurch fällt.

Die Schüttguthöhe « H ist einstellbar durch eine Stauwand 2, die ebenfalls über einen regelbaren Motor M höhenverstellbar ist. Hinter dieser Stauwand 2 befindet sich an der Ausgabeseite des Behälters 25 eine Abförderleitung 26, aus der das abgekühlte oder aufgeheizte Schüttgut entsprechend dem Pfeil herausgeführt wird für seine weitere Verwendung.

Für die Aufwirbelung des Schüttgutes wird über eine Sammelleitung 22 Luft in die Kammern unterhalb des Anströmbodens 3 eingeleitet, welche durch den Anströmboden 3 nach oben durchtritt und die Verwirbelung des Schüttgutes hervorruft. Der Raum unter dem Anströmboden 3 ist in drei Kammern 13, 14 und 15 unterteilt, die von unterschiedlicher Größe sind. Es besteht die Möglichkeit, in der Kammer 13 einen höheren Luftdruck zu erzeugen als beispielsweise in der Kammer 15, um zu Beginn des Fließweges eine stärkere Auflockerung zu erzielen als sie danach notwendig ist.

Anstelle eines aufgrund seiner besonderen Beschaffenheit luftdurchlässigen Anströmbodens 3 kann dieser auch durchgehend luftundurchlässig ausgebildet sein und von Rohren durchsetzt sein, welche über dem Boden Düsen 18 und 19 tragen zum Einblasen der Luft, wie es im rechten Teil der Figur 1 beispielsweise dargestellt ist.

Da normalerweise beim Durchtritt der Luft durch den Anströmboden 3 die Gefahr besteht, daß sich über dem Anströmboden 3 in dem Schüttgut Kanäle ausbilden, durch welche die Luft ungehindert nach oben durchtritt, d. h. ohne eine besondere Aufwirbelung des Schüttgutes hervorzurufen, ist bei der Ausführung nach Figur 1 vorgesehen, über dem Anströmboden 3 im Eingangsbereich ein horizontal liegendes Lochblech 8 anzuordnen, das in der Art eines Gitterrostes ausgebildet ist und seitlich hin- und herschwenkbar ist. Das Gitterrost 8 hängt dafür an Stangen 12, die an einem Gleitlager 9 befestigt sind und über eine von einem Motor M angetriebene Welle 10 über einen Nocken 11 in eine hin-und hergehende Schwenkbewegung zu versetzen sind, wie es besonders deutlich der Figur 5 zu entnehmen ist.

Da bei einer größeren Schütthöhe H auch bei Anordnung eines Lochbleches 8 noch die Möglichkeit gegeben ist, daß sich über diesem unerwünschte Kanäle ausbilden, ist bei der Ausführung nach Figur 1 über dem Boden im Bereich der Kammer 14 die Anordnung von zwei im Abstand übereinander liegenden Gitterrosten 20 und 21 vorgesehen.

Beim Betrieb des Wärmeaustauschers wird durch das benutzte Gas das Material entweder abgekühlt, wenn es heiß ist oder erwännt, wenn das Material kalt ist und das Gas heiß ist. In beiden möglichen Fällen wird. regelmäßig von dem Gas ein feinkörniger Anteil des Schüttgutes mitgenommen. Um diesen Feinkornanteil abzuscheiden, ist an der Ausgangsseite des Behälters 25 eine Beruhigungsstrecke in Art eines Steigrohres 5 vorgesehen, das in einem Vorentstauber 4 mündet, der trichterförmig ausgebildet ist. Von diesem Vorentstauber führt eine Abgasleitung 24 für die Abförderung des Gases ab. Der abgeschiedene feinkörnige Staub wird durch ein als Schleuse 6 ausgebildetes Austragsorgan und eine Austragsleitung 6' hinter dem Ausgang des Behälters in die Abförderleitung 26 abgegeben.

Der Behälter 25 ist bei der Ausführung nach Figur 1 durch Leitbleche 7 unterteilt, die sich in dem Behälter im gleichen Abstand zueinander stehend gegenüberstehen und diesen dadurch in gleichgroße und miteinander verbundene Kammer unterteilen, wie es besonders deutlich Figur 3 erkennen läßt. Bei dieser Anordnung besteht jedoch die Gefahr, daß sich beim Durchfluß des Schüttgutes Aufstauungen in den Eckbereichen am Fuß der Leitbleche 7 ergeben. Vorteilhafter ist es deshalb, wenn stattdessen jeweils zwei parallel zueinander stehende jedoch schräg zu den Seitenwänden des Behälters verlaufende Wände 16 vorgesehen werden. Dadurch wird das Schüttgut zick-zack förmig durch den Behälter hindurchgeleitet. Die hinter den Leitwänden 16 liegenden Kammern können ausgenutzt werden für den Durchfluß eines Heiz- oder Kühlmittels, so daß die Leitwände 16 zusätzlich gekühlt oder aufgeheizt werden. Das gilt auch bei der Anordnung entsprechend Figur 4, bei welcher die Leitwände 17 bogenförmig gestaltet sind.

## Patentansprüche

1. Wirbelschicht-Wärmeaustauscher für fließfähige Schüttgüter, mit einem Behälter für das Schüttgut, der mit einem luftdurchlässigen Anströmboden versehen ist, sowie mit einer regelbaren Einrichtung für die Gutzuführung, dadurch gekennzeichnet, daß über dem Anströmboden (3) Gitterroste (8, 20, 21) angeordnet sind.

2. Wirbelschicht-Wärmeaustauscher nach Anspruch 1, dadurch gekennzeichnet, daß die Gitterroste (8, 20, 21) drehbeweglich oder horizontal hin- und herbewegbar gelagert sind.

3. Wirbelschicht-Wärmeaustauscher nach Anspruch 2, dadurch gekennzeichnet, daß die Gitterroste (8, 20, 21) mit einer motorisch angetriebenen Welle (10) verbunden sind.

4. Wirbelschicht-Wärmeaustauscher nach einem oder mehreren der vorhergehenden Ansprüche, dadurch gekennzeichnet, daß mehrere Gitterroste (20, 21) übereinander liegend angeordnet sind.

5. Wirbelschicht-Wärmeaustauscher nach einem oder mehreren der vorhergehenden Ansprüche, dadurch gekennzeichnet, daß Gitterroste (8, 21) hintereinander in gleicher Höhe liegend angeordnet sind.

6. Wirbelschicht-Wärmeaustauscher nach einem oder mehreren der vorhergehenden Ansprüche, dadurch gekennzeichnet, daß eine regelbare Gutentnahmeeinrichtung (2) eine höhenverstellbare Stauwand aufweist.

7. Wirbelschicht-Wärmeaustauscher 'nach einem oder mehreren der vorhergehenden Ansprüche, dadurch gekennzeichnet, daß der Behälter unter dem Anströmboden (3) in Kammern (13, 14, 15) unterteilt ist, die unterschiedlich mit Luft zu beaufschlagen sind.

8. Wirbelschicht-Wärmeaustauscher nach einem oder mehreren der vorhergehenden Ansprüche, dadurch gekennzeichnet, daß der Anströmboden (3) in seiner Neigung einstellbar ist.

9. Wirbelschicht-Wärmeaustauscher nach einem oder mehreren der vorhergehenden Ansprüche, dadurch gekennzeichnet, daß der Behälter (25) am Ausgang mit einem Vorentstauber (4) versehen ist, der über eine Austragsleitung (6') an eine Förderleitung (26) hinter der Gutentnahmeeinrichtung (2) angeschlossen ist.

## Claims

1. Heat exchanger with fluidised bed for free- flowing bulk goods with a thank for the bulk goods which is supplied with an air permeable blowing bottom as well as with an adjustable material feeding device, characterised in that gridirons (8, 20, 21) are placed over the blowing bottom (3).

2. Heat exchanger with fluidised bed according to claim 1, characterised in that the gridirons (8, 20, 21) are rotatable or can be subject to reciprocating horizontal motion.

3. Heat exchanger with fluidised bed according to claim 2, characterised in that the gridirons (8, 20, 21) are connected with a motor-driven spindle (10).

4. Heat exchanger with fluidised bed according to one or several preceding claims, characterised in that several gridirons (20, 21) are superimposed.

5. Heat exchanger with fluidised bed according to one or several preceding claims, characterised in that gridirons (8, 20) are arranged in tandem at the same height.

6. Heat exchanger with fluidised bed according to one several preceding claims, characterised in that an adjustable goods removal device (2) presents a skin-plate with adjustable height.

7. Heat exchanger with fluidised bed according to one or several preceding claims, characterised in that the tank under the blowing bottom (3) is divided into chambers (13, 14, 15) into which a different amount of air is to be admitted.

8. Heat exchanger with fluidised bed according to one or several preceding claims, characterised in that the blowing bottom (3) inclination is adjustable.

9. Heat exchanger with fluidised bed according to one or several preceding claims, characterised in that the tank (25) output is supplied with a primary dust box (4) which is connected to a conveyor pipe (26) behind the goods removal device (2) by means of a delivery pipe (6').

## Revendications

1. Echangeur de chaleur à lit fluidisé pour matières en vrac fluides comportant un réservoir pour les marchandises en vrac pourvu d'un fond de soufflage perméable à l'air ainsi que d'un dispositif réglable pour l'amenée des marchandises, caractérisé en ce que des caillebotis (8, 20, 21) sont placés au-dessus du fond de soufflage (3).

2. Echangeur de chaleur à lit fluidisé selon la revendication 1, caractérisé en ce que les caillebotis (8, 20, 21) sont rotatifs ou animés d'un mouvement de va-et-vient horizontal.

3. Echangeur de chaleur à lit fluidisé selon la revendication 2, caractérisé en ce que les caillebotis (8, 20, 21) sont reliés à un arbre (10) entraîné par un moteur.

4. Echangeur de chaleur à lit fluidisé selon l'une ou plusieurs des revendications précédentes, caractérisé en ce que plusieurs caillebotis (20, 21) sont placés l'un au-dessus de l'autre.

5. Echangeur de chaleur à lit fluidisé selon l'une ou plusieurs des revendications précédentes, caractérisé en ce que des caillebotis (8, 21) sont situés à même hauteur l'un derrière l'autre.

6. Echangeur de chaleur à lit fluidisé selon l'une ou plusieurs des revendications précédentes, caractérisé en ce qu'un dispositif réglable de prélèvement de marchandises (2) présente une paroi de retenue à hauteur variable.

7. Echangeur de chaleur à lit fluidisé selon l'une ou plusieurs des revendications précédentes, caractérisé en ce que le réservoir est subdivisé en dessous du fond de soufflage (3) en chambres (13, 14, 15) qui sont différemment chargées d'air.

8. Echangeur de chaleur à lit fluidisé selon l'une ou plusieurs des revendications précédentes, caractérisé en ce que l'inclinaison du fond de soufflage (3) est réglable.

9. Echangeur de chaleur à lit fluidisé selon l'une ou plusieurs des revendications précédentes, caractérisé en ce que la sortie du réservoir (25) est pourvue d'un dépoussiéreur préalable (4) qui est relié par un conduit d'évacuation (6') à un conduit de transport (26) derrière le dispositif de prélèvement de marchandises.
